# EUROPÄISCHE PATENTSCHRIFT

(11) **EP 0 059 819 B1**
(45) Veröffentlichungstag und Bekanntmachung des Hinweises auf die Patenterteilung: **18.07.1984**
(21) Anmeldenummer: 81810087.7
(22) Anmeldetag: 09.03.1981
(51) Int. Cl.: D03D 47/36

(54) **Vorrichtung zur Messung von fadenförmigem Material z.B. bei einer Webmaschine**
Apparatus for measuring a filamentary material, e.g. in a loom
Dispositif de mesure d'une matière filamentaire, par exemple dans un métier à tisser

(43) Veröffentlichungstag der Anmeldung: 15.09.1982
(73) Patentinhaber: GEBRÜDER SULZER AKTIENGESELLSCHAFT, CH-8401 Winterthur (CH)
(72) Erfinder: Simson, Dionizy, CH-8400 Winterhur (CH)

## Beschreibung

Die Erfindung betrifft eine Vorrichtung zur Messung bzw. Längeneinstellung von einer Verarbeitungsstelle, z. B. einer Webmaschine, zuzuführendem, fadenförmigem Material, mit einem der Verarbeitungsstelle vorgeschalteten Wickelkörper zum Aufwickeln des Materials. Im folgenden ist als Verarbeitungsstelle beispielsweise eine Webmaschine und als fadenförmiges Material z. B. der Schußfaden der Webmaschine angenommen.

Bei einer bisherigen Vorrichtung dieser Art (DE-A-2 911 864) besteht der Wickelkörper aus einer konischen Trommel, an deren Umfang ein die axial gegeneinander versetzten Windungen des Wickelkörpers aufnehmender Fadenführer angeordnet ist. Der Fadenführer ist in Achsrichtung verschiebbar, so daß die Länge jeder Fadenwindung bei Verlegen in einen anderen Bereich der konischen Trommel ebenfalls verändert werden kann. Auf diese Weise läßt sich z. B. bei einer Webmaschine mit Luftstrahleintragung des Schußfadens in das Webfach die Länge des einzutragenden Schußfadens der Webbreite anpassen.

Bei der beschriebenen, bekannten Vorrichtung müssen die Windungen während des Betriebes zur Änderung der Länge jeder einzelnen Windung axial verschoben bzw. verlegt werden. Dies kann zu Spannungen im Faden führen, wodurch Schußfadenbrüche in der Webmaschine begünstigt werden können. Ferner kann an dem Fadenführer in jeder Windung eine mehr oder weniger große Reibung entstehen, wodurch der Faden in unerwünschter Weise beansprucht wird. Auch muß am Umfang der konischen Trommel ein Fadenführer axial verschiebbar angeordnet werden.

Der Erfindung liegt die Aufgabe zugrunde, eine besonders in dieser Hinsicht verbesserte Vorrichtung zu schaffen.

Die Erfindung besteht darin, daß mindestens ein die Wicklung aufnehmender Teil des Umfanges des Wickelkörpers aus elastischem Werkstoff besteht, so daß der Durchmesser dieses Umfangsteiles veränderbar ist. Da sich bei der neuen Vorrichtung der Durchmesser des Wickelkörpers ändern läßt, läßt sich auf einfache Weise die Länge jeder Fadenwindung ändern. Die Windungen brauchen daher axial nicht verschoben bzw. verlegt zu werden. Der Faden kann dadurch besonders geschont werden. Ein am Umfang des Wickelkörpers angeordneter, axial verschiebbarer Fadenführer ist entbehrlich. Wenn überhaupt ein solcher aus mehreren Ösen oder einem Kamm bestehender Fadenführer verwendet wird, kann er ortsfest angebracht sein und dient ausschließlich zur Trennung der einzelnen Windungen.

Zwar ist aus der GB-A-2 027 070 eine Vorrichtung bekannt, deren Wickelkörper Stäbe aufweist, welche durch eine Doppelgewindespindel mechanisch spreizbar sind. Diese Vorrichtung ist jedoch verhältnismäßig kompliziert und weist den Nachteil auf, daß der Wickelkörperumfang Schlitze aufweist, in denen sich Fadenflugstaub ansammeln kann und deren Kanten unter Umständen die Fäden beschädigen können. Demgegenüber weist die erfindungsgemäße Vorrichtung den Vorteil einer einheitlichen, ebenen Umfangsfläche auf.

Weitere Merkmale ergeben sich aus der folgenden Beschreibung von Ausführungsbeispielen in Verbindung mit der Zeichnung und den Ansprüchen.
Fig. 1 ist ein Axialschnitt durch eine erfindungsgemäß ausgebildete Vorrichtung,
Fig. 2 eine zugehörige Vorderansicht bei veränderter Position derTeile.
Fig. 3-5 zeigen weitere Ausführungsbeispiele in entsprechenden Axialschnitten.
Fig. 6 ist ein Schnitt durch eine noch andere Bauart und
Fig. 7 eine zugehörige Vorderansicht bei veränderter Position der Teile.

Die für eine nicht dargestellte Luftstrahl-Webmaschine verwendete Vorrichtung nach Fig. 1, 2 enthält eine von der Webmaschine aus synchron zu dieser angetriebene, kontinuierlich rotierende Antriebswelle 1 (Achslinie 24), die in einem mittleren Abschnitt 2 eine Längsverzahnung 3 aufweist und sich in Fig. 1 nach links in einen mit einem Stützring 4 versehenen Kopf 5 fortsetzt. Auf der längs verlaufenden Verzahnung 3 ist ein Stützring 6 angeordnet. Zwischen ihm und dem Stützring 4 ist ein aus elastischem Werkstoff, z. B. Gummi, bestehender Umfangsteil (Mantel, Zylinder) 7 eingespannt. Der Stützring 6 ist über ein Kugellager 8 gegen einen ortsfest eingestellten Ring 9 abgestützt, welcher mit einer auf einem Gewinde 12 eines die Welle 1 umschließenden Zylinders 13 aufgeschraubten Mutter 14 in axialer Position gehalten ist. Zwischen dem Zylinder 13 und der Antriebswelle 1 ist ein Kugellager 15 angeordnet.

Während des Webbetriebes läuft der Schußfaden 16 von einer außerhalb des Webfaches der Webmaschine befindlichen Schußfadenvorratsspule 17 in Richtung des Pfeiles 18 in eine Rille 19 des Umfangsteiles 7 der als Ganzes mit 20 bezeichneten Zumeßtrommel. In der Rille 19 bilden sich einige, z. B. drei bis vier Fadenwindungen 27. Darauf wird der Schußfaden gemäß Pfeil 21 wieder abgeleitet und gelangt an die weiteren Verarbeitungsstellen der Webmaschine, z. B. zu einem Schußfadenspeicher und anschließend zum Schußwerk, über welches er in das Webfach der Maschine eingetragen wird.

Wenn die Länge des von der Spule 17 durch die Zumeßtrommel 20 pro Arbeitsspiel der Webmaschine abgezogenen Fadenstückes nicht für die auf der Webmaschine eingestellte Webbreite ausreicht, kann während des Betriebes die Mutter 14 verdreht werden, so daß die Ringe 9, 6 in Fig. 1 nach links bewegt werden (Pfeil 71). Es entsteht die in Fig. 2 dargestellte, gestauchte Position 7a des Umfangsteiles 7, bei der der Durchmesser d der Rille 19 größer ist als in Fig. 1. Somit wird auch die Länge jeder in der Rille 19 befindlichen, in Fig. 2 nicht dargestellten Fadenwindung und damit die Eintragslänge des Schußfadens größer. Durch die Mutter 14 läßt sich während des Webbetriebes jede gewünschte, von der Spule 17 abzuziehende Fadenlänge einstellen, so daß ein optimaler Webbetrieb erzielt werden kann und möglichst geringer Fadenabfall auf der Fangseite der Webmaschine entsteht.

Durch die am Innenumfang des Umfangsteiles 7 angebrachte Ausnehmung 23 läßt sich erzielen, daß der Umfangsteil 7 einen Abschnitt 73 von geringerem Querschnitt 72 enthält. Dadurch wird der Umfangsteil 7 bei der Linksbewegung der Teile 9, mit Sicherheit nach außen bewegt.

Bei dem in Fig. 1 gestrichelt dargestellten, abgewandelten Ausführungsbeispiel werden die Fadenwindungen 27a des von der Spule 17a abgezogenen Schußfadens 16a (Laufpfeile 18a, 21a) durch einen außerhalb des Umfangsteiles 7 angeordneten Kamm 28 getrennt gehalten, so daß sie nicht übereinander laufen können. In diesem Fall kann die Rille 19 fortfallen. Der Kamm 28 kann irgendwo gegenüber dem Umfangsteil 7 angeordnet sein, z. B. wie in Fig. 1 skizziert oder aber auch in der Mitte, d. h. etwa gegenüber der Rille 19.

Bei der Bauart nach Fig. 3 enthält die Antriebswelle 1 eine Schulter 31. Auf dem das freie Ende der Welle 1 bildenden Abschnitt 2 sitzt der eine Stützring 9a, der gegen die Schulter 31 gedrückt wird. Links sitzt der andere Stützring 4a. Durch eine stirnseits in die Welle 1 eingeschraubte Verstellschraube 34 läßt sich der Umfangsteil 7 mehr oder weniger in die gestauchte Position 7a überführen.

Bei diesem Beispiel rotieren in der Welle 1 sämtliche zur Durchmesserverstellung des Umfangsteiles 7 dienenden Elemente 9a, 4a, 34, so daß die Verstellung nur bei Stillstand der Vorrichtung vorgenommen werden kann.

Bei der Ausführungsform nach Fig. 4 bildet die Welle 1 selbst den in Fig. 4 rechten Stützring 6b für den elastischen Umfangsteil 7. Nach links setzt sich die Welle in einen den Hohlraum 35 umschließenden Hohlabschnitt 36 fort, der über zwei Bohrungen 37 mit einem Ringraum 38 in Verbindung steht. Der Ringraum 38 ist zwischen dem Umfangsteil 7 und dem Hohlabschnitt 36 der Welle 1 gebildet.

Am linken Ende besitzt der Abschnitt 36 Gewinde 39, auf welches unter Verwendung eines Gewinderinges 41 der Stützring 4b aufgeschraubt ist, der sich in einer festen Position gegen den elastischen Umfangsteil 7 legt. Der elastische Umfangsteil 7 ist an den Stellen 57 auf die Stützringe 6b bzw. 4b aufvulkanisiert und damit drehfest mit ihnen verbunden.

Zunächst ist angenommen, daß sich der Umfangsteil 7 in der in Fig. 4 ausgezogen dargestellten, achsparallelen Position befindet. In den Hohlabschnitt 36 ist eine Schraube 42 eingeschraubt. Durch sie läßt sich die in den Räumen 35, 38 eingefüllte, in der Figur punktiert wiedergegebene Verdrängungsmasse 44, z. B. ein zähflüssiges Paraffin oder Wachs, mehr oder weniger einpressen. Bei der Schraubbewegung gemäß Pfeil 45 wird die Masse 44 von innen gegen den Umfangsteil 7 gedrückt, so daß beispielsweise die aufgeweitete Position 7a entsteht. Die nicht dargestellten Windungen haben bei dieser Position größere Umfangslänge.

Bei der Bauart nach Fig. 5 setzt sich die Antriebswelle 1 nach links in einen Konus 48 fort. Welle 1 besitzt Gewinde 49, auf welches eine Stellschraube 51 aufgeschraubt ist. Diese gibt die Position eines auf der Welle 1 angeordneten, ersten Stützringes 6c für einen der Konizität des Konus 48 am Innenumfang angepaßten, elastischen Umfangsteil 7c. Der Teil 7c wird von einem zweiten Stützring 4c gehalten, welcher durch eine in den Konus 48 eingeschraubte Schraube 52 fixiert wird.

Zur Verstellung der Umfangslänge der nicht dargestellten, auf dem Umfangsteil 7 befindlichen Fandenwindungen wird beispielsweise Schraube 51 in Fig. 5 weiter nach rechts verstellt. Anschließend wird Schraube 52 weiter in den Konus 48 eingeschraubt, so daß der Umfangsteil 7c entsprechend Pfeil 53 nach rechts verschoben und dabei infolge der konischen Ausbildung der Teile 48, 7c aufgeweitet wird.

Bei dem gezeichneten Beispiel bleibt der Außenumfang 54 des Umfangsteiles 7c bei Verschiebung gemäß Pfeil 53 in Parallelstellung zur Achslinie 24. Die Verstellung läßt sich bei dieser Ausführungsform nur bei Stillstand der Teile vornehmen.

Bei der Bauart nach Fig. 6, 7 ist der in den Figuren rechte Stützring 6d wiederum durch die Welle 1 selbst gebildet. Der linke Stützring 4d ist mittels einer Schraube 56 in einer fixen Position auf der Antriebswelle 1 gehalten. Zwischen dem Umfangsteil 7d und dem Mittelabschnitt 2 besteht ein ringförmiger Hohlraum 58.

Zur Verstellung des Durchmessers des Umfangsteiles 7d wird auf den Vierkant 61 des Stützringes 4d ein Werkzeug aufgesteckt, wodurch sich der Ring 4d nach Lösen der Schraube 56 in eine relativ zum Ring 6d veränderte Drehposition verdrehen läßt. Dadurch entsteht eine Torsion am Umfangsteil 7d. Dieser wird eingeschnürt und es ergibt sich beispielsweise die in Fig. dargestellte Position 7e oder die gestrichelte Stellung 7f. Bei dem gewünschten Durchmesser des Umfangsteiles 7d wird die Schraube 56 wieder angezogen, so daß der Stützring 4d die neue Position beibehält. Auch bei diesem Beispiel kann der Durchmesser des Umfangsteiles 7d nur bei Stillstand der Teile verändert werden.

Bei allen Ausführungsbeispielen besteht der die die Fadenwindungen aufnehmende Umfangsteil der Zumeßtrommel 20 aus nachgiebigem Werkstoff und es sind geeignete Mittel zum Aufweiten oder Einschnüren des Umfangsteiles vorgesehen.

Der Umfangsteil 7 braucht nicht auf seine volle, axiale Länge aus elastischem Werkstoff zu bestehen; beispielsweise kann auch nur ein die Windungen 27 bzw. 27a tragender Abschnitt des Umfangsteiles 7 elastisch ausgebildet sein, während die übrigen Abschnitte starr sind und aus metallischem Werkstoff bestehen.

## Patentansprüche

1. Vorrichtung zur Messung bzw. Längeneinstellung von einer Verarbeitungsstelle, z. B. einer Webmaschine, zuzuführendem, fadenförmigem Material, mit einem der Verarbeitungsstelle vorgeschalteten Wickelkörper zum Aufwickeln des Materials, wobei der Durchmesser des Umfanges des Wickelkörpers veränderbar ist, dadurch gekennzeichnet, daß mindestens ein die Wicklung aufnehmender Umfangsteil (7) des Wickelkörpers (20) aus elastischem Werkstoff besteht, so daß der Durchmesser (d) dieses Umfangsteiles (7) veränderbar ist.

2. Vorrichtung nach Anspruch 1, dadurch gekennzeichnet, daß der elastische Umfangsteil (7) zwischen zwei auf der Achslinie (24) des Wickelkörpers (20) angeordneten Stützringen (4, 6) abgestützt ist, von denen mindestens einer axial (6) verstellbar ist zum Stauchen des elastischen Umfangsteiles (7) und Verändern dessen Durchmessers (d).

3. Vorrichtung nach den Ansprüchen 1 und 2, dadurch gekennzeichnet, daß der verstellbare Stützring (6) auf einer achsparallel verlaufenden Verzahnung (3) einer Antriebswelle (1) des Wikkelkörpers (20) verschiebbar angeordnet ist und über ein Wälzlager (8) gegen einen weiteren Stützring (9) abgestützt ist.

4. Vorrichtung nach den Ansprüchen 1 bis 3, dadurch gekennzeichnet, daß der weitere Stützring (9) auf einem mit Gewinde (12) versehenen, ortsfesten Zylinder (13) angeordnet ist, welcher unter Zwischenlage eines Wälzlagers (15) auf der den Wickelkörper tragenden Antriebswelle (1) angeordnet ist.

5. Vorrichtung nach Anspruch 1, dadurch gekennzeichnet, daß der axial verstellbare Stützring (4a) auf dem freien Ende der Antriebswelle (1) des Wickelkörpers (20) angeordnet und mittels einer in die Antriebswelle (1) eingeschraubten Schraube (34) gegen den elastischen Umfangsteil (7) anziehbar ist (Fig. 3.

6. Vorrichtung nach Anspruch 1, dadurch gekennzeichnet, daß der elastische Umfangsteil (7) des Wickelkörpers (20) an den beiden Stützringen (4b, 6b) dichtend befestigt ist und eine verdrängbare Masse (38) enthält zum Aufweiten des elastischen Umfangsteiles (7) (Fig. 4).

7. Vorrichtung nach den Ansprüchen 1 und 6, dadurch gekennzeichnet, daß das freie Ende der Antriebswelle (1) mit einem Hohlraum (35) für die Verdrängungsmasse (38) versehen ist, in welche eine Schraube (42) zum Verdrängen der Verdrängungsmasse (38) einschraubbar ist.

8. Vorrichtung nach Anspruch 1, dadurch gekennzeichnet, daß der elastische Umfangsteil (7c) relativ zu einem auf der Wickelkörperwelle (1) angeordneten Konus (48) verschiebbar ist (Fig. 5).

9. Vorrichtung nach Anspruch 1, dadurch gekennzeichnet, daß der elastische Umfangsteil (7d) des Wickelkörpers (20) an seinen beiden Enden mit den Stützringen (4d, 6d) verbunden ist und mindestens einer (4d) der Stützringe relativ zum anderen (6d) verdrehbar und feststellbar ist zum Einschnüren des Umfangsteiles (7d) (Fig. 6, 7).

## Claims

1. A device for metering or length adjustment of filamentary material to be fed to a working location, e. g. to a weaving machine, with a winding body for winding up the material placed before the working location, the diameter of the winding body being adjustable, characterized in that at least a circumferential par (7) of the winding body (20) accomodating the winding being of elastic material, so that the diameter (d) of said circumferential part (7) being variable.

2. A device as set forth in claim 1, characterized in that the elastic circumferential part (7) is supported between two support rings (4, 6), which are disposed on the axis (24) of the winding body (20), at least one of said rings (6) being adjustable axially relative to the other ring to compress the elastic circumferential part (7) and to change the diameter (d) of said part.

3. A device as set forth in claim 1 and 2, characterized in that the adjustable support ring (6) is axially adjustably disposed on an axial toothing (3) of a drive shaft (1) of the winding body (20) and via a rolling bearing (8) is supported against an additional support ring (9).

4. A device as set forth in claim 1 to 3, characterized in that the additional support ring (9) is disposed on a fixed cylinder (13) having a thread (12), said cylinder being disposed on an interme- diale rolling bearing (15) on the drive shaft (1) carrying the winding body.

5. A device as set forth in claim 1, characterized in that the axially adjustable support ring (4a) is disposed on the free end of the drive shaft (1) of the winding body (20) and is securable against the elastic circumferential part (7) by a screw (34) threadably engaged into the drive shaft (1) (Fig. 3).

6. A device as set forth in claim 1, characterized in that the elastic circumferential part (7) of the winding body (20) is tightly secured to the two support rings (4b, 6b) and contains a displaceable medium (38) for expanding the elastic circumferential part (7) (Fig. 4).

7. A device as set forth in claims 1 and 6, characterized in that the free end of the drive shaft (1) has a cavity (35) for the displaceable medium (38), into which a screw (42) for displacement of the displaceable medium (38) can be threaded.

8. A device as set forth in claim 1, characterized in that the elastic circumferential part (7c) is adjustable relative to a conical body (48) disposed on the drive shaft (1) of the winding body (Fig. 5).

9. A device as set forth in claim 1, characterized in that the elastic circumferential part (7d) of the winding body (20) at each end is connected to the support rings (4d, 6d) and at least one (4d) of the rupport rings may be turned and fixed relative to the other (6d) to constrict the circumferential part (7d) (Fig. 6, 7).

## Revendications

1. Dispositif pour mesurer ou ajuster en longueur une matière filamentaire à fournir à l'emplacement de traitement, par exemple un métier à tisser, comprenant un corps d'enroulement monté en amont de l'emplacement de traitement pour enrouler la matière, le diamètre de la périphérie du corps d'enroulement pouvant alors varier, caractérisé en ce qu'au moins une partie périphérique (7) du corps d'enroulement (20) recevant l'enroulement est constituée par de la matière élastique de telle manière que le diamètre (d) de cette partie périphérique (7) puisse varier.

2. Dispositif selon la rvendication 1, caractérisé en ce que la partie périphérique élastique (7) est supportée entre deux bagues d'appui (4, 6) disposées sur la ligne axiale (24) du corps d'enroulement (20), au moins l'une (6) desdites bagues pouvant être déplacée axialement pour refouler la partie périphérique élastique (7) et modifier son diamètre (d).

3. Dispositif selon les revendications 1 et 2, caractérisé en ce que la bague d'appui déplaçable (6) est disposée de façon à pouvoir se déplacer sur une denture (3), s'étendant parallèlement à l'axe, d'un arbre de commande (1) du corps d'enroulement (20) et est supportée par l'intermédiaire d'un palier à roulement (8) contre une autre bague d'appui (9).

4. Dispositif selon les revendications 1 à 3, caractérisé en ce que l'autre bague d'appui (9) est disposée sur un cylindre (13) fixe muni de filets (12) et qui est placé, avec intercalation d'un palier de roulement (15), sur l'arbre de commande (1) portant le corps d'enroulement.

5. Dispositif selon la revendication 1, caractérisé en ce que la bague d'appui (4a) déplaçable axialement est disposée sur l'extrémité libre de l'arbre de commande (1) du corps d'enroulement (20) et peut être attirée au moyen d'une vis (34) vissée dans l'arbre de commande (1) contre la partie périphérique élastique (7) (fig. 3).

6. Dispositif selon la revendication 1, caractérisé en ce que la partie périphérique élastique (7) du corps d'enroulement (20) est fixé de manière étanche sur les deux bagues d'appui (4b, 6b) et contient une masse refoulable (38) pour élargir la partie périphérique élastique (7) (fig. 4).

7. Dispositif selon la revendications 1 à 6, caractérisé en ce que l'extrémité libre de l'arbre de commande (1) est munie d'un espace creux (35) pour la masse de refoulement (38) dans lequel est visée une vis (42) pour repousser la masse de refoulement (38).

8. Dispositif selon la revendication 1, caractérisé en ce que la partie périphérique élastique (7c) peut être déplacée relativement à un cône (48) disposé sur l'arbre (1) du corps d'enroulement (fig. 5).

9. Dispositif selon la revendication 1, caractérisé en ce que la partie périphérique élastique (7d) du corps d'enroulement (20) est reliée à ses deux extrémités à des bagues d'appui (4d et 6d) et en ce qu'au moins l'une (4d) des bagues d'appui peut être tournée et fixée relativement à l'autre (6d) pour serrer la partie périphérique (7d) (fig. 6,7).
